# EUROPÄISCHE PATENTSCHRIFT

(11) **EP 0 670 124 B1**
(45) Veröffentlichungstag und Bekanntmachung des Hinweises auf die Patenterteilung: **12.08.1998**
(21) Anmeldenummer: 94118831.0
(22) Anmeldetag: 30.11.1994
(51) Int. Cl.: A47B 13/02

(54) **Demontierbarer Stehtisch**
Demountable standing table
Table démontable à un pied pour personnes debout

(30) Priorität: 22.02.1994 DE 4405617
(43) Veröffentlichungstag der Anmeldung: 06.09.1995
(73) Patentinhaber: Severin, Werner, D-58739 Wickede/Ruhr (DE)
(72) Erfinder: Severin, Werner, D-58739 Wickede/Ruhr (DE)
(74) Vertreter: Fritz, Edmund Lothar, Dipl.-Chem.

(56) Entgegenhaltungen:
- DE-U- 8 600 937
- FR-A- 2 220 211
- FR-A- 2 306 657
- US-A- 4 807 838

## Beschreibung

Die vorliegende Erfindung betrifft einen demontierbaren Stehtisch mit einer Tischplatte, einer Tragkonstruktion, auf der die Tischplatte ruht und mit einem Fußteil, wobei der Stehtisch aus drei Teilen besteht, die durch von Hand ohne Werkzeug lösbare Schraubverbindungen miteinander verschraubbar sind, nämlich einem ersten oberen Teil umfassend die Tischplatte, einem zweiten mittleren Teil umfassend die Tragkonstruktion für die Tischplatte bestehend aus einem tragenden Innenrohr, das konzentrisch von einem dieses verkleidenden Standrohr aufgenommen ist, und einem dritten unteren Teil umfassend die Fußplatte, der mit dem unteren Ende des zweiten mittleren Teils verbindbar ist, wobei das Standrohr, das zu dem zweiten Teil gehört, oben einen Zentrierring passend aufnimmt und das Standrohr im unteren Endbereich ebenfalls einen Zentrierring aufnimmt.

Bei einem aus der DE-86 23 758.6 U 1 bekannten Stehtisch der eingangs genannten Art ergeben sich bei der Montage Nachteile, da dieser nur mit einigem Aufwand montierbar ist.

Die dort verwendeten Aufnahmehalterungen haben zwar aufgrund ihrer Sechskantform auch eine gewisse Zentrierfunktion für die Standsäulen, sind aber mit diesen nicht verbunden. Bei der Montage werden die jeweiligen Standsäulenabschnitte so auf die Tischplatten aufgesetzt, daß die Aufnahmehalterungen in die Standsäulenabschnitte eingreifen. Die Aufnahmehalterungen weisen durchgehende Bohrungen für die Spannstäbe auf und keine Gewindebohrungen. Bei der Montage müssen die Spannstababschnitte ineinandergeschraubt werden und außerdem durch alle Tischplatten und Aufnahmehalterungen hindurchgeschoben werden. Das obere Ende des Spannstabs hat dann einen Sechskantkopf, der in einer entsprechenden Sechskantausnehmung der Tischplatte zentriert werden muß. Bei dem vorbekannten Stehtisch ist außerdem noch die Spannstabanschlußplatte an der Unterseite der Tischplatte erforderlich, die über die hakenförmigen Schrauben, die in Innengewinde der Tischplatte einschraubbar sind, unter der Tischplatte festgeschraubt wird.

Für die Montage dieses bekannten Stehtischs müssen also eine ganze Reihe von Einzelteilen zusammengefügt und zentriert werden und es müssen eine ganze Reihe von Schraubverbindungen hergestellt werden, was recht umständlich ist. Der vorbekannte Stehtisch ist zudem aus Metall (z.B. Aluminium).

Die Aufgabe der vorliegenden Erfindung besteht folglich darin, einen demontierbaren Stehtisch der genannten Art zu schaffen, der für den Transport rasch und einfach ohne Zuhilfenahme von Werkzeugen in Einzelteile zerlegt werden kann, die in kompakter Form transportiert werden können.

Die Lösung dieser Aufgabe liefert ein demontierbarer Stehtisch der genannten Art mit den kennzeichnenden Merkmalen des Hauptanspruchs. Erfindungsgemäß besteht der Stehtisch aus drei Teilen, die durch von Hand ohne Werkzeug lösbare Schraubverbindungen miteinander verschraubt sind, nämlich einem ersten oberen Teil, der die Tischplatte umfaßt, einem zweiten mittleren Teil, der die Tragkonstruktion für die Tischplatte umfaßt und aus einem tragenden Innenrohr besteht, das konzentrisch von einem dieses verkleidenden Standrohr aufgenomen ist und aus einem dritten unteren Teil, der die Fußplatte umfaßt und der mit dem unteren Ende des zweiten mittleren Teils vebindbar ist.

Weiter weist die Tischplatte mittig ein kreisrundes Loch auf, das von der Unterseite her das Oberteil eines Gewinderings mit Innengewinde passend aufnimmt, wobei dieser Gewindering mit einer Schraubkappe mit Außengewinde verschraubt wird, die pilzförmig ausgebildet ist und deren Kopf als Widerlager für den Gewindering auf der Oberseite der Tischplatte dient. Weiterhin nimmt das Standrohr, das in der Regel aus Kunststoff ist, jeweils unten und oben einen Zentrierring passend auf, der mit dem von dem Standrohr aufgenommenen Innenrohr verschraubt wird. Dieser Zentrierring hat jeweils eine kreisförmige Aufnahme für einen Gewindering. Die Verbindung zwischen Standrohr und Tischplatte wird dadurch hergestellt, daß der Zentrierring mit dem Standrohr verschraubt ist und der Gewindering mit einer Schraubkappe verschraubt ist, wobei zwischen Gewindering und Schraubkappe die Tischplatte verspannt ist. Tischplatte mit Schraubkappe und Gewindering bilden somit eine erste vormontierte Einheit. Standrohr mit Innenrohr und den beiden Zentrierringen oben und unten bilden die zweite vormontierte Einheit. Die dritte vormontierte Einheit bildet ein zweiter mit der Fußplatte fest verbundener Gewindering, der mit dem unteren Ende des Standrohrs verschraubt werden kann. Damit reicht es aus, für die Demontage die Schraubverbindung zwischen oberem Gewindering und dem Innenrohr zu lösen, wonach die Tischplatte vom Standrohr abgenommen werden kann. Als nächstes kann die Schraubverbindung zwischen dem unteren Ende des Innenrohrs und dem unteren Gewindering gelöst werden, wonach das Standrohr von der Fußplatte abgenommen werden kann. Danach können die drei so entstandenen Einzelteile des demontierten Stehtischs übereinander bzw. nebeneinander gelegt und damit platzsparend transportiert werden.

Im folgenden wird die vorliegende Erfindung anhand eines Ausführungsbeispiels unter Bezugnahme auf die beiliegenden Zeichnungen näher beschrieben. Dabei zeigen
- Fig. 1: eine Ansicht eines Stehtischs gemäß der Erfindung
- Fig. 2: eine Detailansicht des mittleren oberen Bereichs des Stehtischs im vertikalen Schnitt entsprechend dem Ausschnitt II von Fig. 1
- Fig. 3: eine Detailansicht des mittleren unteren Bereichs des Stehtischs im vertikalen Schnitt entsprechend dem Ausschnitt III von Fig. 1

Wie man aus Fig. 1 erkennt, handelt es sich bei dem erfindungsgemäßen Stehtisch 10 um eine Art Partytisch mit einer Tischplatte 11, einem zylindrischen mittleren säulenartigen Standrohr 14 aus Kunststoff, einer waagerechten Fußplatte 13 mit relativ hohem Gewicht, die dem Tisch Standfestigkeit verleiht und einem umlaufenden Trittring 15 mit von diesem zur Fußplatte 13 verlaufenden Versteifungsstreben 15a. Auf den Trittring 15 können die an dem Tisch 10 stehenden Personen ihren Fuß aufsetzen.

Gemäß der Erfindung ist dieser Stehtisch 10 für einen platzsparenden Transport zum Beispiel im Pkw mit einfachen Mitteln ohne Werkzeug in drei einzelne Teile demontierbar. Zum einen kann die Tischplatte 11 abgeschraubt werden und zum anderen kann die Fußplatte 13 abgeschraubt werden, so daß als drittes Teil die rohrförmige Standsäule 14 verbleibt.

Die Verbindung dieser drei Teile des erfindungsgemäßen Stehtischs untereinander wird nun nachfolgend unter Bezugnahme auf die Fig. 2 und 3 näher erläutert. Wie man aus Fig. 2 erkennen kann, besteht der Stehtisch aus einem ersten oberen Teil 30 umfassend die Tischplatte 11, die mittig ein kreisrundes Loch 11a aufweist, das von der Unterseite her das Oberteil eines Gewinderings 20 mit Innengewinde 22 passend aufnimmt. Dieser Gewindering 20 weist ein breiteres Unterteil 21 auf, das als Widerlager an der Unterseite der Tischplatte 11 dient und das eine Schulter aufweist, so daß der obere im Außenquerschnitt kleinere Teil des Gewinderings 20 in der Öffnung 11a aufgenommen ist. Das Innengewinde 22 geht jedoch über die gesamte Länge des Gewinderings 20. Im oberen Abschnitt nimmt dieses Innengewinde 22 das Außengewinde einer Schraubkappe 16 auf, die etwa pilzförmig ausgebildet ist. Der Kopf dieser Schraubkappe 16 liegt mit der im wesentlichen ebenen Unterseite auf der Oberseite der Tischplatte 11 auf und dient als Widerlager, so daß bei der Verschraubung die Tischplatte 11 zwischen dem Schraubring 16 und dem Gewindering 20 verspannt wird. Der Kopf der Schraubkappe 16 hat noch unterseitig eine Nut, die einen Dichtungsring 23 zur wasserdichten Abdichtung aufnimmt. Die Schraubkappe 16 hat außerdem eine konzentrische mittige durchgehende Bohrung 17, die zum Beispiel einen Sonnenschirm (nicht dargestellt) aufnehmen kann, dessen Schaft durch die Schraubkappe 16 und den Gewindering 20 hindurchgesteckt und in ein Innenrohr 12 eingeführt werden kann. Dieses Innenrohr 12 befindet sich konzentrisch im Inneren des Standrohrs 14.

Der zweite Teil 31 des erfindungsgemäßen Stehtischs umfaßt das Standrohr 14, das von diesem aufgenommene Innenrohr 12, einen oberen vom Standrohr aufgenommenen Zentrierring 24 und einen unteren gleichgestalteten Zentrierring 24, der ebenfalls vom Standrohr 14 aufgenommen wird, jedoch um 180° gedreht (siehe Fig. 3). Dieser Zentrierring 24 hat oberseitig eine kreisförmige Aufnahme 26, die den unteren vorstehenden Teil des Gewinderings 20 passend aufnimmt. Das Innenrohr 20 hat im oberen Bereich ein Außengewinde und steht gegenüber dem Grund der Aufnahme 26 ein Stück vor, so daß es mit dem verbleibenden Teil des Innengewindes 22 des Schraubrings verschraubt werden kann (siehe Fig. 2). Der Zentrierring 24 sitzt so in dem Standrohr 14, daß er mit einem Absatz das obere Ende der Wandung des Standrohrs 14 übergreift. Der untere Abschnitt 25 des Zentrierrings 24 hat einen etwas geringeren Außendurchmesser und ist passend innen in dem Standrohr 14 aufgenommen. Die im Querschnitt dreieckigen Aussparungen 28 des Zentrierrings 24 dienen lediglich der Materialersparnis bei der Herstellung des Zentrierrings. Der Zentrierring 24 ist also einerseits mit dem Innengewinde 27 mit dem Außengewinde des Innenrohrs 12 verschraubt und das Innenrohr 12 ist ebenfalls über dieses Außengewinde mit dem Gewindering 20 über dessen Innengewinde 22 verschraubt.

Wie man nun aus Fig. 3 erkennen kann, nimmt das untere Ende des Standrohrs 14 in ähnlicher Weise einen Zentrierring 24 auf, wobei jedoch dieser herumgedreht wurde, so daß die Aufnahme 26 nun nach unten weist und wiederum einen Gewindering 20 aufnehmen kann, der über sein Innengewinde mit dem Außengewinde des etwas vorstehenden Innenrohrs 12 verschraubt werden kann. Der Gewindering 20 wird dabei wiederum in der Aufnahme 26 des Zentrierrings 24 aufgenommen. Der untere Zentrierring 24 ist in gleicher Weise wie der obere über sein Innengewinde mit dem Innenrohr 12 verschraubt. Der untere Gewindering 20 wiederum ist mit seinem unteren verjüngten Abschnitt in eine Mittelöffnung der Fußplatte 13 eingepaßt und mit dieser Fußplatte fest verbunden, zum Beispiel verschweißt. Der untere Gewindering 20 bildet somit zusammen mit der Fußplatte 13 und dem Trittring 15 beim Transport des Stehtischs 10 den dritten Teil 32.

## Patentansprüche

1. Demontierbarer Stehtisch mit einer Tischplatte, einer Tragkonstruktion, auf der die Tischplatte ruht und mit einem Fußteil, wobei der Stehtisch (10) aus drei Teilen besteht, die durch von Hand ohne Werkzeug lösbare Schraubverbindungen miteinander verschraubbar sind, nämlich einem ersten oberen Teil (30) umfassend die Tischplatte (11), einem zweiten mittleren Teil (31) umfassend die Tragkonstruktion für die Tischplatte (11) bestehend aus einem tragenden Innenrohr (12), das konzentrisch von einem dieses verkleidenden Standrohr (14) aufgenommen ist,
und einem dritten unteren Teil (32) umfassend die Fußplatte (13), der mit dem unteren Ende des zweiten mittleren Teils (31) verbindbar ist,
wobei das Standrohr (14), das zu dem zweiten Teil (31) gehört, oben einen Zentrierring (24) passend aufnimmt und das Standrohr (14) im unteren Endbereich ebenfalls einen Zentrierring (24) aufnimmt,
dadurch gekennzeichnet, daß die Tischplatte (11) mittig ein durchgehendes kreisrundes Loch (11a) aufweist, das von der Unterseite her das Oberteil eines Gewinderings (20) mit Innengewinde (22) passend aufnimmt, wobei dieser Gewindering (20) mit einer Schraubkappe (16) mit Außengewinde verschraubt wird, deren Kopf als Widerlager für den Gewindering (20) auf der Oberseite der Tischplatte (11) dient
und daß der Zentrierring (24) oberseitig eine kreisförmige Aufnahme (26) aufweist, die den unteren Teil des Gewinderings (20) passend aufnimmt, wobei der Zentrierring ein Innengewinde (27) aufweist, das mit dem Außengewinde (12a) des von dem Standrohr (14) konzentrisch aufgenommenen Innenrohrs (12) verschraubbar ist,
und daß der Zentrierring (24) im unteren Endbereich des Standrohrs (14) eine Aufnahme (26) hat, die nach unten weist und einen Gewindering (20) passend aufnehmen kann, der mit der Fußplatte (13) fest verbunden ist, wobei der Gewindering (20) ein Innengewinde aufweist und mit einem entsprechenden Außengewinde eines unteren Abschnitts des Innenrohrs (12) verschraubbar ist.

2. Demontierbarer Stehtisch nach Anspruch 1, dadurch gekennzeichnet, daß die Schraubkappe (16) pilzförmig ausgebildet ist.

3. Demontierbarer Stehtisch nach Anspruch 1 oder 2, dadurch gekennzeichnet, daß der die Fußplatte (13) umfassende Teil (32) einen konzentrisch mit Abstand um das Standrohr (14) herumlaufenden Trittring (15) aufweist.

4. Demontierbarer Stehtisch nach einem der Ansprüche 1 bis 3, dadurch gekennzeichnet, daß die Schraubkappe (16) eine konzentrische mittige durchgehende Bohrung (17) zur Aufnahme des Schafts eines Sonnenschirms oder dergleichen aufweist.

5. Demontierbarer Stehtisch nach einem der Ansprüche 1 bis 4, dadurch gekennzeichnet, daß der Kopf der Schraubkappe (16) unterseitig eine Nut aufweist, die einen Dichtungsring (23) aufnimmt.

6. Demontierbarer Stehtisch nach einem der Ansprüche 1 bis 5, dadurch gekennzeichnet, daß der Gewindering (20) ein breiteres Unterteil (21) aufweist, das als Widerlager an der Unterseite der Tischplatte (11) dient und das eine Schulter aufweist, so daß der obere im Außenquerschnitt kleinere Teil des Gewinderings (20) in dem kreisrunden Loch (11a) der Tischplatte (11) aufgenommen ist.

## Claims

1. Demountable standing table having a table plate, a supporting structure on which the table plate is resting and a foot part, the standing table (10) consisting of three parts which can be screwed to one another by screw connections which are manually releasable without any tools, in particular a first upper part (30) comprising the table plate (11), a second central part (31) comprising the supporting structure for the table plate (11) consisting of a supporting inner pipe (12) which is concentrically received by a stand pipe (14) covering the inner pipe,
and a third lower part (32) comprising the foot plate (13), said third part being connectable to the lower end of the second central part (31),
the stand pipe (14) belonging to the second part (31) receiving at its top a centering ring (24) with precise fitting, the stand pipe (14) further receiving also at its lower end region a centering ring (24), characterised in that the table plate (11) centrally comprises a continuous circular hole (11a) which receives with precise fitting from the lower side the upper part of a threaded ring (20) having internal threads (22), said threaded ring (20) being screwed to a screw cap (16) with external threads, the head of which serves as a counter bearing for the threaded ring (20) on the upper side of the table plate (11),
and that the centering ring (24) comprises at its upper side a circular receptacle (26) which receives with precise fitting the lower part of the threaded ring (20), the centering ring comprising internal threads (27) screwable to the external threads (12a) of the inner pipe (12) concentrically received by the stand pipe (14), and that the centering ring (24) comprises in the lower end region of the stand pipe (14) a receptacle (26) directed downwardly and being able to receive a threaded ring (20) with precise fitting which is fixedly connected to the foot plate (13), said threaded ring (20) comprising internal threads and being screwable to corresponding external threads at a lower part of the inner pipe (12).

2. Demountable standing table as claimed in claim 1, characterised in that the screw cap (16) is formed as a mushroom.

3. Demountable standing table as claimed in claim 1 or 2, characterised in that the part (32) comprising the foot plate (13) is provided with an annular foot support (15) surrounding the stand pipe (14) concentrically at a distance.

4. Demountable standing table as claimed in any one of claims 1 to 3, characterised in that the screw cap (16) centrally comprises a concentric continuous bore (17) for the purpose of receiving the stick of a sunshade or the like.

5. Demountable standing table as claimed in any one of claims 1 to 4, characterised in that the head of the screw cap (16) comprises at its lower side a groove receiving a sealing ring (23).

6. Demountable standing table as claimed in any one of claims 1 to 5, characterised in that the threaded ring (20) comprises a wider lower part (21) serving as a counter bearing at the lower side of the table plate (11) and being provided with a shoulder so that the upper part of the threaded ring (20) having a smaller outer cross section is received in the circular hole (11a) of the table plate.

## Revendications

1. Table démontable à un pied pour personnes debout avec un plateau de table, avec une structure de support sur laquelle est posée le plateau de table et avec un pied, où ladite table (10) est composée de trois parties, qui peuvent être réunies de manière amovible par vissage à la main, sans l'aide d'outils, à savoir une première partie de dessus (30) comprenant le plateau de table (11), une deuxième partie intermédiaire comprenant la structure de support pour le plateau de table (11), partie intermédiaire constituée par un tube intérieur (12) porteur qui est contenu concentriquement dans un tube extérieur de revêtement (14), et une troisième partie de bas (32) comprenant la plaque de socle (13), qui peut être fixée à l'extrémité inférieure de la deuxième partie intermédiaire (31),
où le tube vertical de revêtement, qui appartient à la deuxième partie (31), reçoit en haut à ajustement précis une bague de centrage (24) et où le tube vertical de revêtement reçoit, dans sa région terminale inférieure, également une bague de centrage (24),
caractérisée en ce que le plateau de table (11) présente en son centre un trou circulaire continu (11a), qui depuis son extrémité inférieure reçoit à ajustement la portion supérieure d'une bague filetée (20) à filetage intérieur (22), cette bague filetée (20) étant vissée dans un capuchon fileté (16) à filetage extérieur, capuchon dont la tête sert de butée pour une bague filetée (20) à la face supérieure du plateau de table (11),
et en ce que la bague de centrage (24) présente à sa face supérieure un logement (26) en forme de cercle, qui reçoit à ajustement précis la partie inférieure de la bague filetée (20), la bague de centrage présentant un filetage intérieur (27), qui peut être vissé sur le filetage extérieur (12a) du tube intérieur (12) reçu concentriquement dans le tube vertical de revêtement (14),
et en ce que dans la région terminale inférieure du tube vertical de revêtement (14), la bague de centrale (24) présente un logement (26), dirigé vers le dessous et capable de recevoir à ajustement précis une bague filetée (20) qui est fixée rigidement à la plaque de socle (13), ladite bague filetée (20) présentant un filetage inférieur dans lequel peut être vissé un filetage extérieur correspondant d'un tronçon inférieur du tube intérieur (12).

2. Table démontable à un pied pour personnes debout suivant la revendication 1, caractérisée en ce que le capuchon fileté (16) est en forme de champignon.

3. Table démontable à un pied pour personnes debout suivant la revendication 1 ou 2, caractérisée en ce que la partie (32) comprenant la plaque de socle (13) présente un anneau appui-pied (15) entourant concentriquement et à distance le tube vertical de revêtement (14).

4. Table démontable à un pied pour personnes debout suivant l'une quelconque des revendications de 1 à 3, caractérisée en ce que le capuchon fileté (16) présente une forure centrale concentrique (17) pour le passage d'un mât d'un parasol ou similaire.

5. Table démontable à un pied pour personnes debout suivant l'une quelconque des revendications de 1 à 4, caractérisée en ce que la tête du capuchon fileté (16) présente en bas une rainure, qui reçoit une bague d'étanchéité (23).

6. Table démontable à un pied pour personnes debout suivant l'une quelconque des revendications de 1 à 5, caractérisée en ce que la bague filetée (20) présente une portion inférieure plus large (21), qui sert de butée pour la face inférieure du plateau de table (11) et qui présente un épaulement, de sorte que la portion supérieure à section plus petite de la bague filetée (20) est reçue dans le trou circulaire (11a) du plateau de table (11).
